# EUROPÄISCHE PATENTSCHRIFT

(11) **EP 0 122 963 B1**
(45) Veröffentlichungstag und Bekanntmachung des Hinweises auf die Patenterteilung: **01.06.1988**
(21) Anmeldenummer: 83111152.1
(22) Anmeldetag: 08.11.1983
(51) Int. Cl.: C23F 1/46

(54) **Anlage zum Regenerieren einer ammoniakalischen Ätzlösung**
Apparatus for regenerating an ammoniacal etching solution
Appareil pour régénérer une solution ammoniacale de décapage

(30) Priorität: 13.04.1983 DE 3313293
(43) Veröffentlichungstag der Anmeldung: 31.10.1984
(73) Patentinhaber: FORSCHUNGSZENTRUM JÜLICH GMBH, 52425 Jülich (DE)
(72) Erfinder: Faul, Wolfgang, D-5170 Jülich (DE); Fürst, Leander, D-5170 Jülich (DE); Holzer, Walter, D-7758 Meersburg (DE); Kastening, Bertel, Prof. Dr., D-2000 Hamburg 73 (DE)

(56) Entgegenhaltungen:
- EP-A- 0 046 522
- DE-A- 2 641 905
- DE-B- 2 008 766
- FR-A- 2 179 267
- US-A- 3 705 061
- US-A- 3 785 950

## Beschreibung

Die Erfindung bezieht sich auf eine Anlage zum Regenerieren einer ammoniakalischen Ätzlösung. Der Ätzlösung wird zur Rückoxidation des in der Ätzlösung enthaltenden Ätzmittels Sauerstoff gegebenenfalls in Gegenwart eines in der Ätzlösung enthaltenen Katalysators zugeführt. Zur Rückgewinnung abgeätzten Metalls durchströmt zumindest ein Teil der Ätzlösung eine Elektrolysezelle, wobei kathodisch Metall abgeschieden wird und an der Anode der Elektrolysezelle Sauerstoff entsteht. Die Anlagenmerkmale, von der die Erfindung ausgeht, sind in den Oberbegriffen der Patentansprüche 1 und 8 angegeben.

Alkalische Ätzmittel werden zum Ätzen metallischer Gegenstände, insbesondere zur Herstellung von Leiterplatten, die auch unter der Bezeichnung «gedruckte Schaltungen» bekannt sind, vor allem dann verwendet, wenn die zu ätzenden Leiterplatten gegen saure Ätzmedien nichtbeständige Metallteile, beispielsweise aus Blei, Zinn oder Nickel, aufweisen. Eine Rückoxidation der alkalischen Ätzlösung nach Abätzen des Metalls wird unter Zugabe von Ammoniakgas und/oder Ammoniumchlorid in Gegenwart von Sauerstoff bzw. Luft durchgeführt.

Aus DE-A 3 031 567 ist es bekannt, in der Ätzlösung Katalysatorteilchen zu suspendieren, die das Ätzen selbst, aber auch die Rückoxidation der Ätzlösung beschleunigen und so den Zusatz chemischer Oxidationsmittel ersparen, die zu toxischen Restlösungen führen. Bei dieser bekannten Einrichtung werden die abgeätzten Metalle in einer Elektrolysezelle abgeschieden. Hierzu durchströmt ein Teil der Ätzlösung, die Ammoniumsulfat aufweist, die Elektrolysezelle. Dabei werden die abgeätzten Metalle an der Kathode der Elektrolysezelle abgeschieden, an der Anode entsteht Sauerstoff.

Bei der bekannten Einrichtung wird die die Katalysatorteilchen enthaltende Ätzlösung zur Rückoxidation in Luft versprüht. Dies erfolgt unmittelbar in der Ätzkammer durch Aufsprühen der Ätzlösung auf die zu bearbeitenden Werkstücke. Die Rückoxidation mit Luft ist nicht in allen Fällen von Vorteil. Dies insbesondere deshalb nicht, weil der Ätzlösung Ammoniak zur Einstellung des pH-Wertes zugegeben wird und Geruchsbelästigungen sowie Umweltprobleme durch verdunstendes Ammoniak so gering wie möglich gehalten werden sollen.

Aufgabe der Erfindung ist es, bei einer Anlage der eingangs genannten Art die Ätzlösung in einfacher Weise intensiv mit einem Gas zu vermengen, das einen hohen Sauerstoffanteil aufweist.

Diese Aufgabe wird gemäss der Erfindung durch die in Patentanspruch 1 angegebene Ausbildung der Anlage gelöst. Der Ätzlösung wird der an der Anode der Elektrolysezelle entstehende Sauerstoff zugeführt. Die in der Ätzlösung eingeleiteten Gasanteile, die zur Rückoxidation nicht beitragen, wie beispielsweise die Stickstoffanteile bei Luft, sind gering. In vorteilhafter Weise wird zugleich Sauerstoff genutzt, der in der Elektrolysezelle bei Rückgewinnung des abgeätzten Metalls entsteht. Zum Eintrag dient eine Flüssigkeitsstrahlpumpe, deren Arbeitsmittel die Ätzlösung ist und deren Saugstutzen mit einer an der Elektrolysezelle angeschlossenen Sauerstoffleitung verbunden ist. Mit der Flüssigkeitsstrahlpumpe wird durch intensives Vermengen und feine Verteilung der Sauerstoff enthaltenden Gase eine raschere Rückoxidation erreicht.

Um beim Absaugen des Sauerstoffs und Ammoniaks aus dem Gasraum der Elektrolysezelle mitgeschleppten Wasserdampf, noch bevor das Gasgemisch in die Ätzlösung eingebracht wird, wieder abzuscheiden, ist die am Gasraum oberhalb des Elektrolyten der Elektrolysezelle angeschlossene Sauerstoffleitung über einen Kondensator geführt, in dem das Gasgemisch gekühlt und Wasserdampf ausgeschieden wird. Das kondensierte Wasser wird als Spülwasser für die geätzten Werkstücke verwendet und verringert so die insgesamt benötigte Spülmittelmenge. Die das Kondensat vom Kondensator abführende Kondensatleitung mündet zweckmässig in der letzten Spülkammer der Anlage. Vorteilhaft ist, dass das im Kondensator abgeschiedene Wasser Ammoniak enthält. Bei Eintritt des Kondensats in die Spülkammer kann so keine Hydrolyse des beispielsweise beim Ätzen von Kupfer in der Ätzlösung enthaltenen Kupfertetramminkomplexes unter Abscheidung von Kupferhydroxid oder basischem Kupfersalz auf der bearbeiteten Werkstückoberfläche eintreten.

Zweckmässig ist es, der Ätzlösung zugleich mit dem Sauerstoff Ammoniak zuzugeben (Patentanspruch 2), um den pH-Wert der Ätzlösung einzustellen. In die Ätzlösung muss so viel Ammoniak zugegeben werden, wie im wesentlichen durch Verdunsten beim Ätzen in der Ätzkammer und beim Regenerieren der Ätzlösung verlorengeht.

Das beim Regenerieren in der Elektrolysezelle in den Gasraum oberhalb des Elektrolyten entweichende Ammoniak lässt sich mit dem abgesaugten Sauerstoff in die Ätzlösung zurückführen. Das Ammoniak wird mit dem Sauerstoff in die Ätzlösung eingetragen und wie der Sauerstoff intensiv mit der Ätzlösung vermengt.

Weitere Ausbildungen der Regenerieranlage sind in Patentansprüchen 3 bis 7 angegeben. Danach ist in Strömungsrichtung der Ätzlösung gesehen vor der Flüssigkeitsstrahlpumpe vom Rücklauf eine Druckentlastungsleitung abgezweigt, die in einem Auffangbehälter für Ätzlösung mündet, der zur Aufnahme der aus der Ätzkammer entnommenen Ätzlösung mit der Ätzkammer verbunden ist. Der Auffangbehälter ist an der Ätzkammer derart angeschlossen, dass die Ätzlösung in den Auffangbehälter in natürlichem Gefälle abfliesst.

Die intensive Vermengung des Sauerstoffs mit der Ätzlösung und dessen feine Verteilung darin, die durch Einleiten des Sauerstoffs aus dem Gasraum der Elektrolysezelle mittels der Flüssigkeitsstrahlpumpe erreicht werden, beschleunigen die Rückoxidation der Ätzlösung in einer solchen Weise, dass die in die Ätzlösung zusätzlich eingebrachten Katalysatorteilchen für diejenigen Fälle, in denen es nicht auch auf eine geringe Unterätzung des beim Ätzen entstehenden Metallprofils ankommt, entbehrlich sind. Dies vereinfacht das Ätzverfahren. Eine dementsprechende Anlage ist in Patentanspruch 8 angegeben.

Sind in der Ätzlösung keine Katalysatorteilchen enthalten, entfällt der die Elektrolysezelle vor dem Eindringen von Katalysatorteilchen schützende Filter.

Die in der Elektrolysezelle entstehende Wasserdampfmenge ist von der Temperatur in der Elektrolysezelle abhängig. Mit steigender Elektrolyttemperatur steigt der Wasserdampfgehalt im Gasraum oberhalb des Elektrolyten, und im Kondensator lässt sich dann mehr Kondensat gewinnen. Durch Einstellen der Temperatur in der Elektrolysezelle ist also die zu erzeugende Kondensatmenge regulierbar, Patentanspruch 6. Die maximale Temperatur in der Elektrolysezelle ist durch den erforderlichen pH-Wert im Elektrolyten begrenzt. Der pH-Wert sinkt mit steigender Temperatur, da der Ammoniakgehalt im Elektrolyten sinkt. Der Elektrolyt muss vor allem zum Schutze der Elektroden alkalisch bleiben.

Die Erfindung und weitere Ausgestaltungen der Erfindung werden nachfolgend anhand von Ausführungsbeispielen näher erläutert, die in der Zeichnung schematisch wiedergegeben sind. Es zeigen im einzelnen:
Fig. 1 Ätzanlage für eine Ätzlösung mit Katalysatorteilchen
Fig. 2 Ätzanlage für eine katalysatorteilchenfreie Ätzlösung mit Kondensator zur Erzeugung von Spülwasser
Fig. 3 Rückoxidationszeit für eine Ätzlösung, in die Sauerstoff mittels einer Flüssigkeitsstrahlpumpe eingetragen wird, im Vergleich mit einer durch Versprühen in der Ätzkammer oxidierten Ätzlösung.

In Figur 1 ist eine an eine Ätzkammer 1 mit Spülkammer 2 angeschlossene Regenerieranlage schematisch dargestellt. Die zu regenerierende ammoniakalische Ätzlösung, die Ammoniumsulfat in Verbindung mit Kupfertetramminkomplex als Ätzmittel und in der Ätzlösung suspendierte Katalysatorteilchen enthält, fliesst aus der Ätzkammer 1 über einen Zulauf 3 zu einem Filter 4. Die in der Ätzlösung enthaltenen Katalysatorteilchen dienen zur Erhöhung der Ätzgeschwindigkeit und/oder zur Beschleunigung der Rückoxidation der Ätzlösung. Zur Katalyse geeignet sind beispielsweise Aktivkohleteilchen, wie sie in DE-A 3 031 567 angegeben sind.

Im Ausführungsbeispiel ist der Zulauf 3 an der Ätzkammer 1 derart angeschlossen, dass die Ätzlösung in natürlichem Gefälle aus der Ätzkammer zunächst in einen Auffangbehälter 5 abfliessen kann. Vom Auffangbehälter wird sie mittels einer Pumpe 6 über eine Druckleitung 7 zum Filter 4 geführt. Zum Zulauf der Ätzlösung zum Filter gehören somit im Ausführungsbeispiel der Zulauf 3 selbst, der Auffangbehälter 5, die Suspensionspumpe 6 sowie die Druckleitung 7.

Der Filter 4 ist mit einem Filtereinsatz 8 versehen, der für die in der Ätzlösung suspendierten Katalysatorteilchen undurchlässig ist. Der Filtereinsatz 8, der im Ausführungsbeispiel zylinderförmig ausgebildet ist, ist in der Zeichnung strichliniert dargestellt. Der Filter 4 ist senkrecht angeordnet und wird von der Ätzlösung mit Katalysatorteilchen von oben nach unten durchströmt. Vom Filter 4 fü hrt ein Rücklauf 9 zur Ätzkammer 1 zurück. Im Rücklauf 9 wird Katalysatorteilchen enthaltende Ätzlösung geführt.

Zur Rückoxidation der zur Ätzkammer zurückströmenden Ätzlösung wird in die Ätzlösung Sauerstoff eingeführt. Hierzu ist in den Rücklauf 9 eine Flüssigkeitsstrahlpumpe 10 eingesetzt, deren Saugstutzen 11 an eine Sauerstoffleitung 12 angeschlossen ist. Als Arbeitsmittel dient der Flüssigkeitsstrahlpumpe die aus dem Filter 4 abströmende, Katalysatorteilchen enthaltende Ätzlösung.

Die Sauerstoffleitung 12 geht von einer Elektrolysezelle 13 aus. Die Elektrolysezelle wird von einem Teil der Ätzlösung zum Abscheiden von in der Ätzkammer abgeätztem Metall an Kathode 14 durchflossen. Der Elektrolysezelle ist katalysatorteilchenfreie Ätzlösung zuzuführen. Hierzu dient eine zwischen Filtratausgang 15 am Filter 4 und Elektrolysezelle 13 angeschlossene Verbindungsleitung 16, 16', 16". An der Anode 17 der Elektrolysezelle entsteht Sauerstoff. Die Sauerstoffleitung 12 mündet im Gasraum oberhalb des Elektrolyten der Elektrolysezelle und wird so bei Betrieb der Flüssigkeitsstrahlpumpe 10 mit Sauerstoff gespeist. Neben Sauerstoff befinden sich im Gasraum noch Ammoniak und Wasserdampf, die aus dem Elektrolyten ihrem Dampfdruck entsprechend verdunsten.

In die Sauerstoffleitung 12 führt zur Zufuhr von Ammoniak eine Ammoniakleitung 18, die an einem mittels einer Absperrvorrichtung 19 verschliessbaren Vorratsbehälter 20 für Ammoniak angeschlossen ist. Von der Flüssigkeitsstrahlpumpe 10 ist somit mit dem aus der Elektrolysezelle abgesaugten Sauerstoff zugleich frisches Ammoniak in die die Katalysatorteilchen enthaltende Ätzlösung einleitbar, um den pH-Wert der Ätzlösung zu regulieren. Die Absperrvorrichtung 19 steht zu diesem Zweck mit einem in der Verbindungsleitung 16 eingesetzten pH-Wert-Messgerät 21 mit einer Messelektrode in Wirkverbindung. Fällt der pH-Wert unter einen vorgegebenen zulässigen Grenzwert ab, so wird die Absperrvorrichtung 19 geöffnet und in die Atzlösung Ammoniak eingeleitet. Das pH-Wert-Messgerät schaltet die Absperrvorrichtung 19 mit Hilfe elektrischer Steuereinheiten.

Zwischen Filter 4 und Flüssigkeitsstrahlpumpe 10 mündet in den Rücklauf 9 eine Druckentlastungsleitung 22, die zum Ablauf von Ätzlösung in den Auffangbehälter 5 geführt ist.

Vom Ausgang 23 der Elektrolysezelle führt ein Überlauf 24 an Metallionen abgereicherte Ätzlösung zur Ätzkammer. Die abgereicherte Ätzlösung wird in der Ätzkammer als frische Ätzlösung mit der Katalysatorteilchen enthaltenden Ätzlösung vermischt.

Unterhalb der Elektrolysezelle 13 befindet sich ein Ablaufbehälter 25. Er dient der Entleerung der Elektrolysezelle und ist über einen Auslauf 26, der mittels eines Magnetventils 27 absperrbar ist, am Boden der Elektrolysezelle 13 angeschlossen. Ätzlösung kann aus der Elektrolysezelle 13 in den Ablaufbehälter 25 auch über einen zweiten Überlauf 28 einfliessen.

In der Verbindungsleitung 16 befinden sich neben dem pH-Wert-Messgerät 21 noch ein Gerät 29 zur Messung der Metallionenkonzentration und ein Durchflussmesser 30.

Vom Durchflussmesser 30 wird die zur Elektrolysezelle 13 zu leitende Ätzlösungsmenge gemessen. Der Durchflussmesser 30 steht im Ausführungsbeispiel in Wirkverbindung mit zwei regelbaren Absperrorganen 31 und 32. Der Durchflussmesser 30 kann das Verstellen der Absperrorgane beispielsweise mechanisch, hydraulisch, aber auch elektrisch bewirken. Falls letzteres erwünscht ist, werden als Absperrorgane 31, 32 Magnetventile eingesetzt. Von den beiden Absperrorganen ist das Absperrorgan 31 in der Verbindungsleitung 16 eingesetzt, das Absperrorgan 32 in einer vor dem Absperrorgan 31 von der Verbindungsleitung 16 abzweigenden Bypass 33. Die beiden Absperrorgane werden derart eingestellt, dass sich in dem zur Elektrolysezelle geführten Verbindungsleitungsteil 16' ein konstanter Ätzlösungsstrom einstellt. Das in die Elektrolysezelle einzuführende Ätzlösungsvolumen pro Zeiteinheit ist abhängig von in der Elektrolysezelle in der gleichen Zeiteinheit abscheidbaren Metallmenge.

Die vom Gerät 29 gemessene Metallionenkonzentration in der Ätzlösung bestimmt die Arbeitsweise der Elektrolysezelle. Das Gerät 29 steht in Wirkverbindung mit einem am Ende des Verbindungsleitungsteils 16' eingesetzten Dreiwegeventil 34, an das einerseits das zur Elektrolysezelle 13 geführte Endstück 16" der Verbindungsleitung 16 angeschlossen ist und andererseits eine Umgehungsleitung 35, die im Bypass 33 mündet. Das Dreiwegeventil 34 ist zur Elektrolysezelle 13 hin geöffnet. Fällt die Metallionenkonzentration der Ätzlösung unter einen vorbestimmten Wert, so wird das Dreiwegeventil 34 umgeschaltet. Die Ätzlösung fliesst dann über die Umgehungsleitung 35 ab. Die Elektrolysezelle wird abgeschaltet.

Für einen Umlauf von Ätzlösung in der Elektrolysezelle 13 sorgt eine Lösungspumpe 36. Die Lösungspumpe taucht mit ihrer Saugleitung 37 in den Ablaufbehälter 25 ein, in den die Ätzlösung über den Überlauf 28 einfliesst, und fördert die Ätzlösung über einen Filter 38 in ihrer Druckleitung 39 zurück zur Elektrolysezelle. Die Ätzlösung tritt im Ausführungsbeispiel zwischen Kathode 14 und Anode 17 in die Elektrolysezelle ein. Nach Abschalten der Elektrolysezelle wird die Ätzlösung durch Öffnen des Magnetventils 27 in den Ablaufbehälter 25 entleert. Vor erneutem Betrieb der Elektrolysezelle wird die Ätzlösung aus dem Ablaufbehälter mittels der Lösungspumpe 36 in die Elektrolysezelle zurückbefördert.

Im Ausführungsbeispiel wird zum Ätzen von Kupfer eine Ammoniumsulfat und Kupfertetramminkomplex enthaltende Ätzlösung verwendet. Nach Abscheiden des abgeätzten Metalls an der Kathode und Bildung von Sauerstoff an der Anode kann die von Metallionen abgereicherte Ätzlösung als Spüllösung zum Spülen der in der Ätzkammer 1 geätzten Werkstücke nach Beendigung der Ätzbehandlung dienen. Die geätzten Werkstücke sind insbesondere von noch anhaftenden Katalysatorteilchen zu reinigen. Die hierfür benötigte Ätzlösungsmenge kann dem Überlauf 24 entnommen werden. Eine am Überlauf 24 anschliessbare Spülleitung 40, die zur Spülkammer 2 geführt ist, ist in Figur 1 strichliniert dargestellt. Spülkammer 2 und Ätzkammer 1 sind miteinander derart verbunden, dass die Ätzlösung nach dem Spülvorgang in die Ätzkammer überfliessen kann.

Die in Figur 1 gezeigte Anlage ist durch die in Figur 2 dargestellte Kondensationseinrichtung zu ergänzen. Die Kondensationseinrichtung ist Gegenstand beider Ausführungsbeispiele. In der Sauerstoffleitung 12 ist ein Kondensator 42 und in der Elektrolysezelle 13 eine Einrichtung 43 zur Regelung der Elektrolyttemperatur vorgesehen. Im Kondensator 42 wird Wasserdampf niedergeschlagen, der mit dem noch Sauerstoff und Ammoniak enthaltenden Gasgemisch aus dem Gasraum oberhalb des Elektrolyten der Elektrolysezelle abgesaugt wird. Vom Kondensator 42 führt eine Kondensatleitung 44 zur Spülkammer 2 der Ätzanlage. Das im Kondensator abgeschiedene Wasser wird zum Spülen der geätzten Werkstükke verwendet.

Damit im Kondensator 42 eine ausreichende Kondensatmenge durch Abkühlen des abgesaugten Gasgemisches erzeugbar ist, wird in der Elektrolysezelle mit der Einrichtung 43 die Temperatur im Elektrolyten geregelt. Die im Gasgemisch enthaltene Wasserdampfmenge steigt mit der Elektrolyttemperatur. Die Einrichtung 43 dient im wesentlichen zur Kühlung der Elektrolysezelle, die sich während ihres Betriebes infolge des Stromdurchgangs erwärmt. Eine hohe Temperaturkonstanz wird durch Ausbildung der Elektrolysezelle mit einem von Kühlwasser durchströmten Kühlmantel erreicht, Patentanspruch 14. Die Kühlwassermenge wird in Abhängigkeit von der Temperatur des Elektrolyten geregelt.

In Figur 1 ist eine Regenerieranlage für eine Ätzlösung gezeigt, in der Katalysatorteilchen suspendiert sind. Reicht der Sauerstoffeintrag über die Flüssigkeitsstrahlpumpe und die damit erreichte intensive Vermengung des Sauerstoffs mit der Ätzlösung und dessen feine Verteilung für eine rasche Rückoxidation aus, so sind die Katalysatorteilchen entbehrlich und die Anlage vereinfacht sich. Der in der Druckleitung 7 eingesetzte Filter 4 entfällt. Statt dessen verbleibt wie im Ausführungsbeispiel nach Figur 2 gezeigt ist, ein einfacher Rohranschluss 41 zwischen Druckleitung 7 und Verbindungsleitung 16. Soweit die Regenerieranlage Einzelteile aufweist, die unverändert der in Figur 1 angegebenen Ausbildung entsprechen, sind in Figur 2 die gleichen Bezugszeichen wie in Figur 1 eingetragen.

Im Ausführungsbeispiel wird auch in der Anlage nach Figur 2 zum Ätzen von Kupfer eine Ammoniumsulfat und Kupfertetramminkomplex enthaltende Ätzlösung verwendet. In der Elektrolysezelle wird durch Abkühlen des Elektrolyten beim Abscheiden des abgeätzten Kupfers eine Temperatur von 75°C eingestellt. Aus dem Gasraum oberhalb des Elektrolyten werden von der Flüssigkeitsstrahlpumpe aus der Elektrolysezelle etwa 5 m³/h Gasgemisch abgesaugt. Bei geschlossener Elektrolysezelle lassen sich unter diesen Bedingungen aus dem Gasgemisch im Kondensator etwa 1,25 I/h Kondensat als Spülmittel erzeugen. An Sauerstoff entstehen an der Anode der Elektrolysezelle bei einem Strom von 2400 A ca. 500 I/h. Die in die Elektrolysezelle eingeführte, Kupferionen enthaltende Ätzlösung war auf einen pH-Wert von 9 eingestellt.

In Figur 3 sind Rückoxidationszeiten angegeben, wobei Kurve A die Rückoxidation der Ätzlösung beim biossen Versprühen in der Ätzkammer angibt und mit Kurve B die Rückoxidation durch zusätzliches Einbringen von Sauerstoff in die Ätzlösung mittels der Flüssigkeitsstrahlpumpe wiedergegeben ist. Die Rückoxidation in der Ätzlösung wird über das Potential des Cu⁺⁺/Cu⁺⁻Redoxsystems gegen eine Kalomel-Bezugselektrode (Hg/Hg₂Cl_{2/}gesättigt KCI) gemessen.

Mit einer Kupfertetramminkomplex und Ammoniumsulfat enthaltenden Ätzlösung mit einem Kupferanteil von 50 g/I sowie 150 g/I (NH₄)₂S0₄ und mit einem mit Ammoniak eingestellten pH-Wert von 9 wurden bei einer Temperatur von 50°C Kupferflächen geätzt. Während des Ätzens sank das Potential des Cu⁺⁺/Cu+-Redoxsystems innerhalb von 3 % Minuten Ätzzeit von einem Anfangswert von 125 mV auf etwa - 60 mV. Nach dieser Ätzzeit begann die Rückoxidation.

Aus Figur 3 ist ersichtlich, dass bei gleichem Kupferabtrag mit der Ätzlösung der intensive Eintrag von Sauerstoff in die Ätzlösung mittels der Flüssigkeitsstrahlpumpe zu einer deutlich rascheren Rückoxidation führt, als dies beim blossen Versprühen der Ätzlösung im Ätzraum der Fall ist. So wird beim Eintragen von Sauerstoff mittels der Flüssigkeitsstrahlpumpe ein Potential von +100 mV schon etwa nach 3 ¹/₂ Min. Rückoxidationszeit (Figur 3: nach 7 Min. Gesamtzeit) erreicht, während sich der gleiche Potentialwert beim Versprühen der Ätzlösung in der Ätzkammer erst nach 10 ½ Min. einstellt. Saugt man mit der Flüssigkeitsstrahlpumpe statt Sauerstoff aus dem Gasraum der Elektrolysezelle Luft an, so verringert sich die Rückoxidationsgeschwindigkeit bei gleichem Kupferabtrag, die Rückoxidation verläuft aber immer noch erheblich rascher, als bei Rückoxidation nach Kurve A. Die intensive Sauerstoffvermengung mit der Ätzlösung verbessert daher die Regeneration der Ätzlösung durch Oxidation erheblich.

## Patentansprüche

1. Anlage zum Regenerieren einer ammoniakalischen Ätzlösung, die zur Rückoxidation unter Zufuhr von Sauerstoff Katalysatorteilchen enthält, mit einem Zulauf für aus einer Ätzkammer entnommene Ätzlösung zu einem Filter, der für Katalysatorteilchen in der Ätzlösung nicht durchlässig ist, und einem am Filter angeschlossenen Rücklauf für Katalysatorteilchen enthaltende Ätzlösung zur Ätzkammer, sowie mit einer Elektrolysezelle, in die eine am Filter angeschlossene Verbindungsleitung für als Filtrat gewinnbare Katalysatorteilchen freie Ätzlösung mündet und die einen an der Ätzkammer anschliessbaren Ausgang für an Metallionen abgereicherte Ätzlösung aufweist, dadurch gekennzeichnet, dass in den Rücklauf (9) eine Flüssigkeitsstrahlpumpe (10) eingesetzt ist, deren Arbeitsmittel die Ätzlösung ist und deren Saugstutzen (11) mit einer Sauerstoff oder ein Sauerstoff enthaltendes Gasgemisch führenden Sauerstoffleitung (12) verbunden ist, die mit an der Anode (17) der Elektrolysezelle (13) entstehendem Sauerstoff speisbar ist, und dass die Sauerstoffleitung (12) am Gasraum oberhalb des Elektrolyten der Elektrolysezelle (13) angeschlossen ist und über einen Kondensator (42) zur Ausscheidung von Wasserdampf aus dem in der Sauerstoffleitung (12) geführten Gasgemisch zum Saugstutzen (11) geführt ist, und dass eine am Kondensator (42) erzeugtes Kondensat abführende Kondensatleitung (44) in einer der Ätzkammer (1) nachgeschalteten Spülkammer (2) mündet.

2. Anlage nach Anspruch 1, dadurch gekennzeichnet, dass an die Sauerstoffleitung (12) eine absperrbare Zuführung (18,19, 20) für Ammoniak angeschlossen ist.

3. Anlage nach Anspruch 1 oder 2, dadurch gekennzeichnet, dass im Rücklauf (9) in Strömungsrichtung der Ätzlösung gesehen vor der Flüssigkeitsstrahlpumpe (10) eine Druckentlastungsleitung (22) mündet.

4. Anlage nach Anspruch 3, dadurch gekennzeichnet, dass die Druckentlastungsleitung (22) in einem Auffangbehälter (5) mündet, der zur Aufnahme von aus der Ätzkammer (1) entnommenen Ätzlösung mit der Ätzkammer (1) verbunden ist.

5. Anlage nach Anspruch 6, dadurch gekennzeichnet, dass der Auffangbehälter (5) derart an der Ätzkammer (1) angeschlossen ist, dass die Ätzlösung in den Auffangbehälter (5) in natürlichem Gefälle abfliesst.

6. Anlage nach einem der Ansprüche 1 bis 5 dadurch gekennzeichnet, dass zur Erzeugung einer vorgegebenen Kondensatmenge die Elektrolysezelle (13) mit einer Einrichtung (43) zur Regelung der Elektrolyttemperatur ausgerüstet ist.

7. Anlage nach Anspruch 6, dadurch gekennzeichnet, dass die Elektrolysezelle (13) von einem von Kühlwasser durchströmten Kühlmantel umgeben ist.

8. Anlage zum Regenerieren einer ammoniakalischen Ätzlösung unter Zufuhr von Sauerstoff mit einem Zulauf für aus einer Ätzkammer entnommene Ätzlösung und einem Rücklauf für die Ätzlösung zur Ätzkammer, sowie mit einer Elektrolysezelle, in die eine am Zulauf angeschlossene Verbindungsleitung für einen Teil der Ätzlösung mündet und die einen an der Ätzkammer anschliessbaren Ausgang für an Metallionen abgereicherte Ätzlösung aufweist, dadurch gekennzeichnet, dass in den Rücklauf (9) eine Flüssigkeitsstrahlpumpe (10) eingesetzt ist, deren Arbeitsmittel die Ätzlösung ist und deren Saugstutzen (11) mit einer Sauerstoff oder ein Sauerstoff enthaltendes Gasgemisch führenden Sauerstoffleitung (12) verbunden ist, die mit an der Anode (17) der Elektrolysezelle (13) entstehendem Sauerstoff speisbar ist, und dass die Sauerstoffleitung (12) am Gasraum oberhalb des Elektrolyten der Elektrolysezelle (13) angeschlossen ist und über einen Kondensator (42) zur Ausscheidung von Wasserdampf aus dem in der Sauerstoffleitung (12) geführten Gasgemisch zum Saugstutzen (11) geführt ist, und dass eine am Kondenstor (42) erzeugtes Kondensat abführende Kondensatleitung (44) in einer der Ätzkammer f1) nachgeschalteten Spülkammer (2) mündet.

## Claims

1. Equipment for regenerating an ammoniacal etching solution which contains catalyst particles for reoxidation with supply of oxygen, having a feed line for etching solution taken from an etching chamber to a filter which is impermeable to catalyst particles in the etching solution, and a return line, connected to the filter, for etching solution, containing catalyst particles, to the etching chamber, and having an electrolytic cell, in which a connecting line, connected to the filter, for catalyst particle-free etching solution obtainable as the filtrate ends and which has an outlet, connectable to the etching chamber, for etching solution which has been depleted of metal ions, characterized in that a liquid-jet pump (10) is inserted into the return line (9), the working medium of the pump being the etching solution and the suction branch (11) of the pump being connected to an oxygen line (12) which carries oxygen or an oxygen-containing gas mixture and which can be fed with oxygen generated at the anode (17) of the electrolytic cell (13), and that the oxygen line (12) is connected to the gas space above the electrolyte in the electrolytic cell (13) and passes to the suction branch (11) via a condenser (42) for precipitating water vapour from the gas mixture carried in the oxygen line (12), and that a condensate line (44) discharging condensate produced on the condenser (42) ends in a washing chamber (2) downstream of the etching chamber (1).

2. Equipment according to Claim 1, characterized in that an ammonia feed line (18, 19, 20) which can be isolated is connected to the oxygen line (12).

3. Equipment according to Claim 1 or 2, characterized in that a pressure relief line (22) ends in the return line (9) upstream of the liquid-jet pump (10), as viewed in the direction of flow of the etching solution.

4. Equipment according to Claim 3, characterized in that the pressure relief line (22) ends in a receiver vessel (5) which, for receiving etching solution taken from the etching chamber (1), is connected to the etching chamber (1).

5. Equipment according to Claim 4, characterized in that the receiver vessel (5) is connected to the etching chamber (1) in such a way that the etching solution flows into the receiver vessel (5) by gravity.

6. Equipment according to one of Claims 1 to 5, characterized in that, for producing a given condensate quantity, the electrolytic cell (13) is fitted with a device (43) for controlling the electrolyte temperature.

7. Equipment according to claim 6, characterized in that the electrolytic cell (13) is surrounded by a cooling jacket bearing a cooling water flow.

8. Equipment for regenerating an ammoniacal etching solution with supply of oxygen, having a feed line for etching solution taken from an etching chamber and a return line to the etching chamber for the etching solution, and having an electrolytic cell, in which a connecting line, connected to the feed, for a part of the etching solution ends and which has an outlet, connectable to the etching chamber, for etching solution which has been depleted of metal ions, characterized in that a liquid-jet pump (10) is inserted into the return line (9), the working medium of the pump being the etching solution and the suction branch (11) of the pump being connected to an oxygen line (12) which carries oxygen or an oxygen-containing gas mixture and which can be fed with oxygen generated at the anode (17) of the electrolytic cell (13), and that the oxygen line (12) is connected to the gas space above the electrolyte in the electrolytic cell (13) and passes to the suction branch (11) via a condenser (42) for precipitating water vapour from the gas mixture carried in the oxygen line (12), and that a condensate line (44) discharging condensate produced on the condenser (42) ends in a washing chamber (2) downstream of the etching chamber (1).

## Revendications

1. Installation de régénération d'une solution ammoniacale de gravure, qui contient des particules de catalyseur pour la réoxydation avec apport d'oxygène, comprenant un conduit d'amenée de la solution de gravure prélevée d'une chambre de gravure à un filtre qui n'est pas perméable aux particules de catalyseur de la solution de gravure, et, raccordé au filtre, un conduit de retour de la solution de décapage contenant des particules de catalyseur à la chambre de gravure, ainsi qu'une cellule d'électrolyse dans laquelle débouche un conduit de liaison raccordé au filtre et destiné à la solution de gravure exempte de particules de catalyseur que l'on peut obtenir comme filtrat, et qui comporte une sortie pouvant être raccordée à la chambre de gravure et destinée à une solution de gravure appauvrie en ions métalliques, caractérisée en ce que, dans le conduit de retour (9), est monté un éjecteur à liquide (10), dont le fluide moteur est la solution de gravure et dont la tubulure d'aspiration (11) communique avec un conduit pour de l'oxygène (12) dans lequel passe de l'oxygène ou un mélange contenant de l'oxygène et qui peut être alimenté par l'oxygène formé à l'anode (17) de la cellule d'électrolyse, et en ce que le conduit pour l'oxygène (12) est raccordé à l'espace réservé au gaz au-dessus de l'électrolyte de la cellule d'électrolyse (13) et va à la tubulure d'aspiration (11), en passant par un condenseur (42) destiné à séparer la vapeur d'eau du mélange gazeux passant dans le conduit pour l'oxygène (12), et en ce qu'un conduit pour le produit condensé (44), évacuant le produit condensé obtenu dans le condenseur (42), débouche dans une chambre de rinçage (2) montée en aval de la chambre de gravue (1).

2. Installation suivant la revendication 1, caractérisée en ce qu'au conduit pour l'oxygène (12) est raccordé un conduit d'amenée d'ammoniac (18,19,20), qui peut être fermé.

3. Installation suivant la revendication 1 ou 2, caractérisée en ce que, dans le conduit de retour (9), un conduit de déchargement de la pression (22) débouche en amont, considéré dans le sens d'écoulement de la solution de gravure, de l'éjecteur à liquide (10).

4. Installation suivant la revendication 3, caractérisée en ce que le conduit de déchargement de la pression (22) débouche dans une cuve de réception (5) qui, en vue de recevoir la solution de gravure prélevée de la chambre de gravure (1), communique avec la chambre de gravure (1).

5. Installation suivant la revendication 4, caractérisée en ce que la cuve de réception (5), est raccordée à la chambre de gravue (1), de façon que la solution de gravure s'écoule naturellement par gravité dans la cuve de réception (5).

6. Installation suivant l'une des revendications 1 à 5, caractérisée en ce que, pour produire une quantité de produit condensé donnée à l'avance, la cellule d'électrolyse (13) est munie d'un dispositif (43) de réglage de la température de l'électrolyte.

7. Installation suivant la revendication 6, caractérisée en ce que la cellule d'électrolyse (13) est entourée d'une chemise de refroidissement parcourue par de l'eau de refroidissement.

8. Installation de régénération d'une solution ammoniacale de gravure avec apport d'oxygène, comprenant un conduit d'amenée de la solution de gravure prélevée d'une chambre de gravure et un conduit de retour de la solution de gravure à la chambre de gravure, ainsi qu'une cellule d'électrolyse, dans laquelle débouche un conduit de liaison raccordé au conduit d'amenée et destiné à une partie de la solution de gravure, et qui comporte une sortie pouvant être raccordée à la chambre de gravure et destinée à la solution de gravure appauvrie en ions métalliques, caractérisée en ce que, dans le conduit de retour (9), est monté un éjecteur à liquide (10), dont le fluide moteur est la solution de gravure et dont la tubulure d'aspiration (11) communique avec un conduit pour de l'oxygène (12) dans lequel passe de l'oxygène ou un mélange contenant de l'oxygène et qui peut être alimenté par l'oxygène formé à l'anode (17) de la cellule d'électrolyse, et en ce que le conduit pour l'oxygène (12) est raccordé à l'espace réservé au gaz au-dessus de l'électrolyte de la cellule d'électrolyse (13) et va à la tubulure d'aspiration (11), en passant par un condenseur (42) destiné à séparer la vapeur d'eau du mélange gazeux passant dans le conduit pour l'oxygène (12), et en ce qu'un conduit pour le produit condensé (44), évacuant le produit condensé obtenu dans le condenseur (42), débouche dans une chambre de rinçage (2) montée en aval de la chambre de gravure (1).
